# EUROPÄISCHE PATENTSCHRIFT

(11) **EP 0 237 600 B1**
(45) Veröffentlichungstag und Bekanntmachung des Hinweises auf die Patenterteilung: **16.01.1991**
(21) Anmeldenummer: 86103740.6
(22) Anmeldetag: 19.03.1986
(51) Int. Cl.: B41J 9/42

(54) **Elastischer Anschlag für ein Druckhammerbetätigungsglied in Anschlagdruckern**
Elastic backstop for a print hammer actuator in an impact printer
Butée d'amortissement élastique pour actionneur de marteau d'impression dans une imprimante à impact

(43) Veröffentlichungstag der Anmeldung: 23.09.1987
(73) Patentinhaber: IBM DEUTSCHLAND GMBH, D-70569 Stuttgart (DE); International Business Machines Corporation, Armonk, N.Y. 10504 (US)
(72) Erfinder: Brügmann, Winfried, D-7036 Schönaich (DE); Gantz, Bruno, D-7033 Herrenberg (DE)
(74) Vertreter: Blutke, Klaus Wilhelm, Dipl.-Ing.

(56) Entgegenhaltungen:
- WO-A-82/02517
- FR-A- 1 081 211
- US-A- 4 239 401

## Beschreibung

Die Erfindung betrifft einen elastischen Anschlag für ein Druckhammerbetätigungsglied in Anschlagdruckern.

Druckhammerantriebe weisen vielfach einen den Druckhammer antreibenden Schwenkarm oder auch einen Stößel auf, der nach erfolgter Druckbetätigung in seine Ruhelage zurückkehrt und dabei auf einen Anschlag trifft. Dieser Anschlag dient nicht nur zur Wegbegrenzung des zurückkehrenden Schwenkankers oder Stößels; er erfüllt darüber hinaus auch eine dämpfende Funktion. Dadurch wird ein Prellen des bewegten Elementes am Anschlag reduziert. Besonders bei Hochleistungs(schnell)-druckern ist es erforderlich, daß das bewegte Glied (Druckhammerbetätigungsglied) möglichst schnell und prellfrei zurückkehrt und am Anschlag anliegt. Diese Beruhigungszeit muß bei Schnelldruckern möglichst kurz sein. Erst nach Abklingen von Prellungen und Anliegen des Bewegungsgliedes am Anschlag kann ein neuer Druckvorgang gestartet werden. Die Häufigkeit der Betätigung des Bewegungsgliedes pro Zeiteinheit zur Erzielung einer hohen Anzahl von Druckvorgängen ist umso größer je kürzer seine Beruhigungszeit ist. In der "Research Disclosure", October 1985, No. 258 publiziert durch die Kenneth Mason Publications Ltd., England, ist ein Anschlag für Druckhämmer beschrieben, der Polyurethan als Material mit prellungsdämpfender und abriebverringernde Funktion aufweist.

In der "Research Disclosure", August 1985 No. 256, ebenfalls publiziert von Kenneth Mason Publications Ltd., England, ist ein Anschlag für einen Schwenkarm und einen linear wirkenden Stößel beschrieben. Dieser Anschlag besteht aus einem Metallteil und aus energieabsorbierendem Gummi.

In dem IBM TDB, Volume 27, No. 7b, Dez. 1984, Seite 4290 ist eine Anschlagsanordnung für einen Schwenkhammer eines Druckhammers beschrieben, bei der ebenfalls ein deformierbares energieabsorbierendes Teil aus vorzugsweise Polyurethan vorgesehen ist.

Alle diese elastischen, energiedämpfenden Teile (vorzugsweise aus Gummi oder Polyurethan) bisher bekannten Anschlagsanordnungen weisen keine Hohlräume auf. Bei herkömmlichen Anordnungen dieser Art ist eine weitere Steigerung der Betätigungshäufigkeit für die Druckhämmer pro Zeiteinheit nicht möglich.

In der WO-A-82/02517 ist ein elastischer Anschlag für ein Druckhammerbetätigungsglied in Anschlagdruckern mit einer muldenförmigen, dem Betätigungsglied zugewandten Vertiefung beschrieben. Dieser Anschlag dient lediglich der Vernichtung einer kleinen verbleibenden Restenergie und nicht wie beim Anmeldungsgegenstand der Vernichtung der Gesamtenergie.

Bei diesem Anschlag erfolgt die Dämpfung bei einem axialen Stoß (während beim Anmeldungsgegenstand die Dämpfung bei einem "Hebelaufschlag" erfolgt).

Hinweise, daß die Dämpfung auch von einer Haft-/Saughaftwirkung geprägt ist, fehlen.

In der FR-A-1 081211 ist ein napfförmiger Dämpfungsfuß für vibrierende Maschinenteile beschrieben. Bei dieser Anordnung handelt es sich (nicht um eine "Aufschlagdämpfung" wie bei Anmeldungsgegenstand), sondern um einen fest montierten "Dämpfungsfuß".

Es ist Aufgabe der Erfindung, die Druckleistung von Schnelldruckern durch eine besondere Ausgestaltung der Anschlagsanordnung für das Betätigungsglied von Druckhämmerantrieben zu steigern.

Diese Aufgabe der Erfindung wird durch die im kennzeichnenden Teil des Anspruches 1 genannten Maßnahmen in vorteilhafter Weise gelöst.

Weitere vorteilhafte Ausbildungen der Erfindung sind den Unteransprüchen zu entnehmen.

Ein Ausführungsbeispiel der Erfindung ist in den Zeichnungen dargestellt und wird im folgenden näher beschrieben.

Es zeigen:
Fign. 1A eine schematische, perspektivische und
1B Schnittdarstellung eines Schwenkgliedes für den Druckhammerantrieb mit einem zum Schwenkglied hin offenen muldenförmigen erfindungsgemäßen Anschlagelement,
Fig . 2 eine schematische, Schnittdarstellung eines elektromagnetischen Druckhammerantriebes mit einem erfindungsgemäßen Anschlag gem. Fig. 1.

In Fig. 1A ist die schematische, perspektivische Darstellung eines Schwenkgliedes für einen Druckhammerantrieb gezeigt. Das Schwenkglied 1 führt eine Schwenkung in Doppelpfeilrichtung um seine Schwenkachse 2 aus. Die Schwenkung kann durch nicht dargestellte herkömmliche Antriebe, z. B. durch einen Elektromagneten, bewirkt werden. Durch das Schwenken wird der Druckhammerantrieb bewirkt, z. B. durch eine nicht dargestellte mit dem freien Ende des Schwenkgliedes 1 gekoppelte Schubstange für einen Druckhammer oder durch Einwirken auf einen Druckstößel. Die Aktionsrichtung des Schwenkgliedes für einen Abdruckvorgang ist mit P, seine Rückkehrbewegung in die Ruhelage mit R gekennzeichnet. Bei Rückkehr in seine Ruhelage schlägt das Schwenkglied 1 gegen den Anschlag 3, der auf einem Basisteil 4 angeordnet ist. Der Anschlag 3 ist aus elastischem Material hergestellt und hat die Form einer zum Schwenkglied 1 hin offenen Mulde; d. h. er weist innen eine zum Schwenkglied hin offene Aussparung 3-1 auf. Beim Auftreffen des Schwenkgliedes 1 auf den Anschlag 3 liegt der obere Rand 3-2 des Anschlages auf der Fläche des Schwenkgliedes auf. Beim Auftreffen des Schwenkgliedes auf den Anschlag 3 sind Prellvorgänge enorm reduziert: zum einen durch die elastische energieabsorbierende Eigenschaft des Anschlagmaterials und zum anderen durch eine Art Haft/Saugeffekt wie man ihn vom Aufdrücken saugnapfähnlicher Anordnungen auf ebene Flächen kennt. Dieser Haftsaugeffekt ist selbstverständlich in seiner Wirkungsweise nicht voll wirksam, da die Bewegung des Schwenkgliedes für einen Abdruckvorgang durch ein stationäres Haften nicht erschwert sein darf.

Die geometrische Form des Anschlages kann von der in der Darstellung nach Fig. 1A gewählten Rechteckschachtelform ab weichen. Es sind ebensogut Ausführungen denkbar, in denen der Anschlag eine schüsselförmige Kreis- oder Ovalform annimmt; des weiteren sind Ausführungen denkbar, bei denen nicht der gesamte Rand sondern nur Randteile des Anschlages an dem Schwenkglied anliegen, außerdem kann der Anschlag randwärts auch Aussparungen aufweisen, durch die sein Innenraum 3-1 mit dem Außenraum in Verbindung tritt und die ein elastischeres Verhalten seines Innenraumvolumens ermöglichen.

Fig. 1B zeigt die schematische Schnittdarstellung der in Fig. 1A gezeigten Anordnung gemäß der Schnittebene BB. In dieser Darstellung ist zu erkennen, daß das Schwenkglied 1 in seiner Ruhelage, in die es sich durch Bewegung in Pfeilrichtung R begibt, flächig auf dem Rand 3-2 des Anschlages 3 anliegen wird. Neben dem erwähnten Haft/Saug-Effekt und dem allgemeinen elastischen Materialverhalten des Anschlages kann sich auch noch ein Federverhalten durch die den Sockel 3-4 überragende Randteile 3-3 des Anschlages 3 ergeben, was zu einer schnellen, möglichst prellfreien bzw. prellarmen Beruhigung des in seine Ruhelage zurückkehrenden Schwenkgliedes führt.

Fig. 2 zeigt eine schematische, perspektivische Darstellung eines elektromagnetischen Druckhammerantriebes mit dem erfindungsgemäßen Anschlag gem. Fig. 1. Er weist eine Blattfeder 11 aus ferromagnetischem Material auf, die als Schwenkanker von einem Elektromagnetjoch 12 angezogen wird. Dabei führt das Ende dieser Blattfeder eine Bewegung in Richtung P (Druckrichtung) aus. Diese Bewegung läßt sich durch entsprechende Kopplung auf einen Druckstößel 13 übertragen. Beim Abschalten der Erregung der Elektromagnetspule 14 nach Ausführung eines Druckanschlages kehrt die Blattfeder in Richtung R in ihre Ruheposition zurück, wobei sie auf den Anschlag 15 trifft. Dieser Anschlag ist wie im Zusammenhang mit Fig. 1A und 1B so ausgebildet, daß es zu einer sehr schnellen Beruhigung des Blattfederschwenkankers 11 kommt. Eine sehr kurze Beruhigungszeit ermöglicht jedoch eine sehr hohe Betätigungsrate dieses Schwenkankers wie sie für hohe Druckleistungen bei Schnelldruckern erforderlich ist.

Modellversuche haben ergeben, daß für eine äußerst effektive Wirkungsweise des Anschlages letzterer so zu positionieren ist, daß seine Ränder den Stoßmittelpunkt des Schwenkgliedes umfassen.

## Patentansprüche

1. Napfförmiger elastischer Anschlag (3) für ein Druckhammerbetätigungsglied (l) in Anschlagdruckern mit einer dem Betätigungsglied zugewandten muldenförmigen Vertiefung (3-1), dadurch gekennzeichnet,
daß das Druckhammerbetätigungsglied (l) in an sich bekannter Weise als schwenkbarer Hebel ausgeführt ist und daß der elastische Anschlag (3) durch Deformations- und kurzzeitige Haftwirkung die gesamte Rückprall-Energie des Druckhammerhebels aufnimmt.

2. Anordnung nach Anspruch 1,
dadurch gekennzeichnet,
daß der Rand des Anschlags (3, 15) den Stoßmittelpunkt des Betätigungsgliedes (1, 11) umfaßt.

3. Anordnung nach einem der Ansprüche 1 bis 2, dadurch gekennzeichnet,
daß der Anschlag (3, 15) randwärts Aussparungen aufweist.

4. Anordnung nach einem der Ansprüche 1 bis 3, dadurch gekennzeichnet,
daß der Anschlag schachtelförmig oder tellerförmig ausgebildet ist, mit einer kreisförmigen, ovalen oder rechteckförmigen Randbegrenzung.

5. Anordnung nach einem der Ansprüche 1 bis 4, dadurch gekennzeichnet,
daß der Anschlag einen Sockel (3-4) aufweist, der von Randteilen (3-3) des Anschlags überragt wird.

## Claims

1. Bowl-shaped flexible backstop (3) for a print hammer actuator (1) in impact printers with a trough-shaped recess (3-1) facing the actuator, characterized in that the print hammer actuator (1) is designed as a pivotable lever in a manner known per se, and that the flexible backstop (3) by deformation and a short-term adhesion effect absorbs the full rebound energy of the print hammer lever.

2. Arrangement according to claim 1, characterized in that the periphery of the stop (3, 15) encloses the point of impact of the actuator (1, 11).

3. Arrangement according to any one of the claims 1 to 2, characterized in that the stop (3, 15) is recessed in its peripheral region.

4. Arrangement according to any one of the claims 1 to 3, characterized in that the stop is box- or plate-shaped, its periphery being circularly, ovally or rectangularly defined.

5. Arrangement according to any one of the claims 1 to 4, characterized in that the stop has a base (3-4) from which the peripheral region (3-3) of the stop protrudes.

## Revendications

1. Butée élastique (3) en forme de coupelle pour un actionneur (1) d'un marteau d'impression dans des imprimantes à impact, comportant un renfoncement (3-1) en forme d'auge, tourné vers l'actionneur, caractérisée en ce que l'actionneur (1) du marteau d'impression est réalisé de façon connue en soi sous la forme d'un levier pivotant et que la butée élastique (3) absorbe, au moyen d'une action de déformation et d'une action d'adhérence de brève durée, la totalité de l'énergie de rebond du levier du marteau d'impression.

2. Dispositif selon la revendication 1, caractérisé en ce que le bord de la butée (3,15) entoure le centre d'impact de l'actionneur (1,11).

3. Dispositif selon l'une des revendications 1 et 2, caractérisé en ce que la butée (3,15) comporte des évidements au niveau de son bord.

4. Dispositif selon l'une des revendications 1 à 3, caractérisé en ce que la butée est réalisée sous la forme d'une boîte ou d'une assiette, avec une limitation marginale de forme circulaire, ovale ou rectangulaire.

5. Dispositif selon l'une des revendications 1 à 4, caractérisé en ce que la butée possède un socle (3-4), au-delà duquel font saillie des parties marginales (3-3) de la butée.
